# EUROPÄISCHE PATENTSCHRIFT

(11) **EP 0 260 395 B1**
(45) Veröffentlichungstag und Bekanntmachung des Hinweises auf die Patenterteilung: **25.09.1991**
(21) Anmeldenummer: 87109782.0
(22) Anmeldetag: 07.07.1987
(51) Int. Cl.: B63B 35/08

(54) **Eisbrechendes Schiff**
Icebreaking ship
Navire brise-glace

(30) Priorität: 09.09.1986 DE 3630578
(43) Veröffentlichungstag der Anmeldung: 23.03.1988
(73) Patentinhaber: Thyssen Nordseewerke GmbH, 26725 Emden (DE)
(72) Erfinder: Herkens, Hermann, Dipl.-Ing., D-2970 Emden (DE); Schüler, Oskar, Dipl.-Ing., D-2956 Warsingsfehn (DE)
(74) Vertreter: Richter, Werdermann & Gerbaulet

(56) Entgegenhaltungen:
- EP-A- 0 079 002
- WO-A-83/04232
- DE-A- 2 106 776
- DE-A- 2 112 334
- DE-A- 2 428 801
- GB-A- 2 060 127
- US-A- 4 029 035
- US-A- 4 363 991

## Beschreibung

Die Erfindung betrifft ein eisbrechendes Schiff mit einem oberhalb der Wasserlinie liegenden, pontonförmigen Vorschiff, das parallel zueinander verlaufende Seitenwände und eine sich über die gesamte Schiffsbreite erstreckende und im Unterwasserschiff eine ebene und stark nach vorn geneigte oder von vorn nach hinten zunehmend querschiffs nach unten durchgewölbte oder durchgeknickt ausgebildete Stirnfläche aufweist, wobei die die größte Breite des Unterwasserschiffs bildenden Seitenkanten die an dem Schiffsbug hinter ihnen schmaler werdenden Wasserlinien durchdringen.

Bei Schiffen mit traditionellen eisbrechenden Schiffsformen mit spitzen Bugen werden über die Schiffsaußenhaut, insbesondere im Wasserlinienbereich der keilförmigen Bugwasserlinien und der vorderen Schultern der Schiffsform sehr hohe Außenkräfte horizontal in die Eisfläche eingeleitet, wobei die Eisfläche durch Kompressions- und Biegebrüche zerstört wird. Die hohen Außenkräfte, besonders in diesen kritischen Außenhautzonen, führen zu sehr hohen, dem Biegebruch der Eisfläche und der Propulsion des Schiffes entgegenwirkenden Reibungskraft-Komponenten.

Bei Schiffen mit günstiger Bugform zum Eisbrechen werden vor dem Schiff Bruchlinien im Eis erzeugt, die quer zur Schiffslängsachse verlaufen und somit Eisschollen erhalten werden, die zunächst eine Breite haben, die der Breite des Schiffskörpers entsprechen. Diese Eisschollen werden unter den Schiffskörper gedrückt, in einer gewissen Tiefe planmäßig in zwei Hälften zerbrochen und danach zu den Seiten abgeführt. Bei diesem Vorgang wird die Eisscholle mit ihrer ursprünglichen Oberfläche von der Außenhaut des Vorschiffs geführt. An ihrer Vorderkante stützt sich die Scholle gegen das ungebrochene Eis. Die Stützkraft, welche schräg von unten nach vorn gegen das ungebrochene Eis wirkt, ist in ihrer Wirkrichtung mit einer Komponente jener Kraft entgegengesetzt, welche das Eis vor dem Schiff in die eingangs geschilderte schiffsbreite Scholle zerkleinern soll; sie wirkt also brechkraftmindernd. Gleichzeitig muß das Schiff die Längskomponente dieser Kraft durch erhöhten Propellerschub aufbringen. Da auch die Längskomponente der Brechkraft durch den Schub des Propellers aufgebracht werden muß, wirkt sich die Abstützung der gebrochenen Scholle und aller hinter ihr liegenden Schollen nach vorn gleich zweifach im Propellerschub aus, wobei alle unter dem Schiffsboden "klebenden" Schollen gemeinsam zweifach wirken, und zwar erstens durch die dem Schub entgegengesetzte Reibkraftkomponente und zweitens durch die der brechenden Kraft entgegengesetzte Reibkraftkomponente. Die erste Reibkraftkomponente fördert somit einen höheren Propellerschub auch dann, wenn die Reibung einer anderen Umgebung als von dem vorne liegenden Eis aufgenommen wurde. Die zweite Komponente löscht einen Teil der brechenden Kraft aus, so daß das Schiff durch weitere Erhöhung des Schubes noch höher auf das Eis geschoben werden müßte, als wenn keine Reibkraft vorhanden wäre.

Aus der DE-A-21 12 334 ist ein Schiff mit Eisbrecherbug bekannt, dessen Rumpf in ein Unterwasser-Vorschiff mit zwei keilförmig ausgebildeten Eisbrechersteven übergeht, die zwischen sich eine Rinne einschließen. Am hinteren Ende der Rinne ist eine schneepflugartige Leitvorrichtung unter dem Schiffsboden angeordnet. Die dabei entstehenden vielen kleinen Eisschollen sind nicht unter die seitliche feste Eisdecke schiebbar, sondern sie schwimmen in den Zwischenraum zwischen dem Schiffskörper und der seitlichen festen Eisdecke auf und verursachen an der Schiffsaußenhaut eine erhöhte Reibung bzw. sie sammeln sich in der Rinne und gleiten mitschiffs unter dem Schiff bis in den Propellerbereich. Daher hat ein solches Schiff einen erhöhten Leistungsbedarf und die Propeller sind der schädigenden Wirkung von Eisschollen ausgesetzt.

Des weiteren ist durch die EP-A-00 79 002 die Form eines Vorschiffs gemäß dem oberbegriff des Anspruchs 1, z.B. für Eisbrecher, bekannt. Hierzu ist ein Schiff für eine Fahrt in offenem oder eisbedecktem Wasser mit einem oberhalb der Wasserlinie liegenden, pontonförmigen Vorschiff, das parallel zueinander verlaufende Seitenwände und eine sich über die gesamte Schiffsbreite erstreckende und im Unterwasserschiff eine ebene und stark nach vorn geneigt ausgebildete Stirnfläche aufweist, die nach hinten zu in einen Mittelkiel übergeht, und mit einem Hinterschiff und mit in diesem untergebrachten Antriebseinrichtungen versehen ist, in der Weise ausgebildet, daß die Seitenkanten im Übergangsbereich der Vorschiffsseitenwände zur Stirnfläche in Seitenkantenlängsrichtung verlaufend gekrümmt und gegenüber der von den Vorschiffsseitenwänden gebildeten Ebenen seitlich derart hervortretend sind, daß der Abstand zwischen den unter der Konstruktionswasserlinie liegenden Seitenkanten die größte Breite des Unterwasserschiffes bildet, wobei die Unterseiten der Spanten zwischen den beiden Seitenkanten von dem Punkt der Schiffslänge an, an dem die Stirnfläche in den Mittelkiel übergeht, bis zu dem Punkt, an dem dieser den Schiffsboden erreicht, querschiffs nach unten durchgewölbt oder durchgeknickt ausgebildet sind. Aufgrund dieser konstruktiven Ausgestaltung soll ein Schiff mit einem geringen Leistungsbedarf für den Vortrieb ohne großen technischen, konstruktiven Aufwand und insbesondere mit eisbrechenden Eigenschaften geschaffen sein, wobei die Bedingungen für den Scherbruch einer einteiligen Scholle aus der festen Eisdecke noch günstiger gestaltet und die Führung der Scholle unter das Wasser bei verminderter Gefahr der Schollenzerkleinerung zu vielen Bruchstücken verbessert wird, so daß das seitliche Verbringen der Scholle unter die feste Eisdecke noch zuverlässiger erzielt wird.

Bei allen diesen eisbrechenden Schiffen wirkt sich die Abstützung der gebrochenen Eisscholle und der hinter dieser liegenden Eisscholle nach vorne mehrfach im Propellerschub aus. Diese Abstützung nach vorne wäre nicht erforderlich, wenn keine Reibungskräfte zwischen der Schiffshaut und der Eisoberfläche der untergetauchten Eisschollen vorhanden wären. Diese Reibungskräfte können nie ganz verhindert werden, jedoch hängt ihre Größe entscheidend von der Ausführung des Kontaktes zwischen der Eisoberfläche und der Schiffshaut ab. Von entscheidender Bedeutung ist dabei das Vorhandensein eines Schmierfilms zwischen der Schiffshaut und dem Eis. Selbst wenn kein Wasser in den Raum zwischen der Schiffshaut und dem Eis eindringen kann, bildet sich bei ausreichend großer Relativbewegung zwischen dem Schiff und dem Eis aufgrund der Reibungswärme von selbst ein Schmierfilm aus Schmelzwasser. Hinzu kommt noch, daß der thermische Zustand dieses Bereiches so beschaffen ist, daß die Schmelzwärme größer ist als die abgeführte Wärme. Dies trifft aber bei langsamen Schiffsbewegungen, d.h. im Grenzbereich der Eisbrechfähigkeit des Schiffes und bei sehr tiefen Außentemperaturen nicht mehr zu. Die bei solcher geringen Geschwindigkeit erzeugte nur kleine Reibungswärme wird durch das sehr kalte umgebende Eis und durch den ebenfalls sehr kalten Stahl der Schiffshaut schnell wieder abgeführt, so daß günstigstenfalls eine trockene Reibung mit der Folge einer sehr hohen Reibungskraft eintritt. Bei Stillstand der Bewegung kann es sogar zu einem Festfrieren der Eisscholle mit dem Stahl der Außenhaut kommen, so daß ein Lösen der Eisscholle vom Schiff nur mit erhöhtem Aufwand möglich ist.

Durch die WO 83/04232 ist ein Eisgleitsystem zum Erleichtern des Durchganges eines Schiffes durch Eis führendes Wasser bekannt, wobei das Schiff einen Schiffsrumpf und Pumpmittel zum Einziehen von Wasser aus der See durch einen Eintritt in den Schiffsrumpf aufweist, mit einer ersten und einer zweiten Anzahl Austrittsöffnungen, die mit gegenseitigem Abstand in der Backbord- und der Steuerbordseite des Schiffsrumpfes unter der Kimme des Schiffes ausgebildet sind, mit einer Anzahl Strahlerzeuger, die jeweils einen Wassereintritt, einen Gaseintritt und einen Gas/Wasser-Austritt aufweisen und in dem Schiffsrumpf montiert sind, wobei jeder Gas/Wasser-Austritt jeweils einer Austrittsöffnung unmittelbar zugeordnet ist, und die einen Rohrabschnitt mit einer Verengung stromabwärts eines konvergierenden Abschnitts aufweisen, und mit Leitungen zur Kopplung des Austritts der Pumpmittel mit dem Wassereintritt, um mit jedem Strahlerzeuger eine Gas/Wassermischung zu erzeugen und sie durch die jeweils zugeordnete Austrittsöffnung auszugeben. Dieses Eisgleitsystem ist dabei so ausgebildet, daß jeder Strahlerzeuger eine Strahlpumpe ist, deren Saugkammer zumindest teilweise durch den konvergierenden Abschnitt gebildet ist und die eine Düsenanordnung mit einer konvergierenden Düse aufweist, welche weitgehend konzentrisch in dem Rohrabschnitt montiert ist und in ihm eine Wasserströmung nahe dem konvergierenden Abschnitt abgibt, und daß die Düsenanordnung einen Vortex-Generator stromaufwärts der konvergierenden Düse und eine nicht unter Druck stehende Gasquelle aufweist, die mit jedem der Gaseintritte verbunden ist.

Bei diesem Eisgleitsystem wird vom Prinzip der bekannten Wasserstrahlpumpe Gebrauch gemacht, bei der das durch den Pumpenkörper gedrückte bzw. strömende Wasser ein gasförmiges Medium, hier Luft, mitreißt. Zusätzlich ist die Strahldüse dieses Eisgleitsystems mit einer Wirbel erzeugenden Einrichtung versehen, die als Vortex-Generator ausgebildet ist. Eine Außenhauterwärmung wird mit diesem Eisgleitsystem nicht erreicht. Das durch die Austrittsöffnungen in der Schiffsaußenhaut gedrückte Wasser bewirkt lediglich ein Fernhalten gebrochener und aufschwimmender Eisschollen von der Schiffsaußenhaut, so daß der Reibungswiderstand zwischen Eisschollen bzw. Eisdecke verringert wird.

Nach der US-A-4,029,035 ist eine kombinierte Anordnung von Außenhauterwärmung von innen und Abgaserwärmung von außen durch Ausblasen von komprimierten Verbrennungsgasen bekannt. Für diese Erwärmung ist eine separate Heizeinrichtung vorgesehen. Die vorhandenen Abgase der Schiffsantriebsmaschine werden nicht zur Beheizung der Außenhaut des Schiffskörpers herangezogen. Derartige Heizeinrichtungen stellen Zusatzeinrichtungen dar, für die eine gesonderte Energieversorgung erforderlich ist. Derartige zusätzliche Heizeinrichtungen sind unwirtschaftlich. Hinzu kommt, daß ausschließlich eine Erwärmung der Außenhaut vorgesehen ist und keine Erwärmung der Stirnfläche eines pontonförmig ausgebildeten Vorschiffes bei einem eisbrechenden Schiff.

Der Erfindung liegt die Aufgabe zugrunde, bei einem eisbrechenden Schiff den Eisbrechwiderstand durch Verminderung der auf das Vorschiff einwirkenden Adhäsions- und Reibungskräfte von Eis und von mit einer Schneedecke versehenen Eis, insbesondere der Kräfte ruhender Reibung bei einem Festkommen des Schiffes in Eishindernissen, zu verringern.

Dieser Aufgabe wird bei einem eisbrechenden Schiff gemäß der eingangs beschriebenen Art durch die im Patentanspruch 1 angegebenen Merkmale gelöst.

In den Außenhautzonen des Schiffskörpers, in denen eine verstärkte Reibung oder Adhäsionskräfte auftreten, sind Austrittsöffnungen vorgesehen, durch die ein Gemisch aus Außenwasser und heißen Abgasen der Maschinenanlagen ausgestoßen wird. Während bei den gebräuchlichen Eisdüsenanlagen durch Treibwasser in den als Ejektoren wirkenden Düsen Luft angesaugt wird, so daß am Ejektoraustritt ein Luft/Wasser-Gemisch entsteht, wird nach der erfindungsgemäßen Lösung ein Abgas/Wasser-Gemisch verwendet, wobei das Abgas der Maschinenanlage, d.h. der Schiffshauptantiebsmaschine, entnommen wird. Das für das Gemisch erforderliche Abgas der Schiffshauptantriebsmaschine wird zwischen dieser und dem Schalldämpfer von der zum Schornstein führenden Abgasleitung abgenommen. Das Abgas wird dabei über ein Gebläse den Düsen zugeführt und da die Düsen während des Betriebes als Ejektoren wirken, kann der Gebläsedruck niedrig gehalten werden. Die Abgastemperatur zwischen dem Abgaskessel und dem Schalldämpfer in der von der Schiffshauptantriebsmaschine kommenden Abgasleitung liegt je nach Art, Auslegung und Belastung der Schiffshauptantriebsmaschine über 180° C. Die Energiebelastung durch das verwendete Gebläse beträgt z.B. bei 20 Düsen und einem Gebläsedruck von 100 mm WS etwa 2 kW. Wird die Treibwasserzufuhr gestoppt, schützt das weiterhin aus der Düse austretende heiße Abgas die Anlagen vor dem Einfrieren.

Der Vorteil der Verwendung eines Abgas/Wasser-Gemisches liegt darin, daß das Düsensystem von der kalten Außenluft unabhängig ist. Je nach Abgasmenge, Abgastemperatur und Treibwassermenge tritt sogar eine geringe Erwärmung des Teibwassers in der Düse auf. Bei geschlossenen Treibwasserarmaturen erfolgt eine ständige Beheizung der Düsen und der Düsenaustritte durch das austretende Abgas als Schutz vor dem Einfrieren. Die Einrichtung zur Herabsetzung des Eisreibungswiderstandes mit den Düsen ist vorzugsweise in der geneigten Stirnfläche des Vorschiffs vorgesehen, jedoch auch eine Anordnung der Düsen im gesamten Schiffskörperaußenhautbereich, d.h. in allen kritischen Außenhautzonen, ist möglich, wobei die Anordnung im Bereich des Vorschiffs bevorzugt ist, um hier zur Erwärmung der Außenhaut der Stirnfläche beizutragen.

Das Abgas/Wasser-Gemisch wird den Außenhautzonen des Schiffskörpers, in denen eine stärkere Eisreibung oder Adhäsionskräfte auftreten, vom Innenraum des Schiffskörpers her zugeführt. Diese Erwärmung erfolgt vorzugsweise von Innen durch Anordnung von an die Außenhaut des Schiffskörpers grenzenden Tanks oder Kammern für Wasser, Betriebsstoffe oder Flüssigladung, wobei die Tankflüssigkeiten durch Erwärmung auf mindestens eine etwas oberhalb des Gefrierpunktes des Außenwassers liegende Temperatur erfolgt. Die Erwärmung vom Innenraum des Schiffskörpers kann jedoch auch durch Entlangführen heißer Maschinengase an den erforderlichen Außenhautflächen oder durch Entlangfördern heißer Betriebsflüssigkeiten an den erforderlichen Außenhautflächen erfolgen.

Vorteilhafte Ausgestaltungen der Erfindung sind in den Unteransprüchen gekennzeichnet.

Ausführungsbeispiele der Erfindung werden nachstehend anhand der Zeichnungen näher erläutert. Es zeigt
Fig. 1 in einer schematischen Seitenansicht die Anordnung einer mittels eines Abgas/Treibwassergemisches betriebenen Düse in der Außenhaut der geneigten Stirnfläche eines pontonförmig ausgebildeten Vorschiffs,
Fig. 2 in einer schematischen Ansicht den Betrieb der Düse mittels Abgas, welches der von der Schiffshauptantriebsmaschine kommenden Abgasleitung entnommen wird, und
Fig. 3 in einer Seitenansicht das Vorschiff eines eisbrechenden Schiffes mit einer Außenhauterwärmungseinrichtung.

In den Fig. 1 und 3 ist als Ausführungsbeispiel ein pontonförmiges Vorschiff 10 eines Schiffskörpers 100 eines eisbrechenden Schiffes bezeichnet. Dieses eisbrechende Schiff weist im Vorschiff 10 eine über einen wesentlichen Teil der Schiffsbreite sich erstreckende, nach vorn oben geneigte Stirnfläche 12 auf. Diese Stirnfläche 12 ist an ihren äußeren seitlichen Rändern durch zwei in Längsrichtung vorzugsweise teilweise gekrümmte Seitenkanten 14 begrenzt, von denen in den Fig. 1 und 3 nur die eine Seitenkante sichtbar dargestellt ist. Diese Seitenkanten 14 können gegenüber dem darüberliegenden Schiffskörper seitlich hervortreten. Die Stirnfläche 12 des Vorschiffs 10 kann von vorn nach hinten zunehmend querschiffs nach unten durchgewölbt oder durchgeknickt sein; neben einer ebenen Ausgestaltung der stark nach vorn geneigt ausgebildeten Stirnfläche 12 des Vorschiffs 10 kann diese Stirnfläche 12 auch konvex oder konkav gewölbt sein. Seitlich geht die Stirnfläche 12 des Vorschiffs 10 in Seitenwände 11 über; von diesen beiden Seitenwänden ist in den Fig. 1 und 3 nur eine Seitenwand sichtbar dargestellt. Die Außenhaut der Stirnfläche 12 des Vorschiffs 10 ist bei 13 angedeutet.

Im Bereich der Außenhaut 13 des Schiffskörpers 100 und/ oder in der Außenhaut der geneigten Stirnfläche 12 des Vorschiffs 10, also im Bereich des Vorstevens, ist eine Einrichtung 20 zur Herabsetzung des Eisreibungswiderstandes vorgesehen (Fig.1).

Diese Einrichtung 20 zur Herabsetzung des Eisreibungswiderstandes besteht aus einer Anzahl von in der Außenhaut 13 bzw. in der Außenhaut der Stirnfläche 12 ausgebildeten Austrittsöffnungen 21, durch die ein Gemisch aus Außenwasser und heißen Abgaben der Maschinenanlage 26 ausgestoßen wird. Bei dem in Fig. 1 gezeigten Ausführungsbeispiel ist in der Außenhaut 13 der Stirnfläche 12 eine Austrittsöffnung 21 dargestellt. Im Bereich dieser Austrittsöffnung 21 ist eine Düse 22 angeordnet,die als Ejektor ausgebildet ist, was bei 23 angedeutet ist. Über 24 erfolgt die Treibwasserzuführung zu der Düse 22,während in Pfeilrichtung 25 die Zufuhr von Abgas erfolgt, und zwar über entsprechend vorgesehene, in der Zeichnung nicht dargestellte Rohrleitungen.

Die Austrittsöffnungen sind in der Außenhaut überall dort vorgesehen, wo kritische Außenhautzonen warm gehalten werden sollen, um die an der Außenhaut 13 des Schiffskörpers 100 wirkenden Reibungskräfte durch Schnee und Eis zu vermindern.

Die Abnahme des Abgases für die Düsen 22 erfolgt von der Abgasleitung 28, die von der Schiffshauptantriebsmaschine 26 kommt und in den Schornstein 30 geführt wird. In der Abgasleitung 28 sind entsprechend Fig.2 ein Abgaskessel 27 und ein Schalldämpfer 29 angeordnet. Die Abnahme des Abgases zu den Düsen 22 erfolgt vorzugsweise zwischen dem Abgaskessel 27 und dem Schalldämpfer 29 über eine in die Abgasleitung 28 mündende Leitung 28a, die zu der Düse 22 bzw. den Düsen 22 führt, wobei in diese Leitung 28a ein Gebläse 32 eingeschaltet ist. Über dieses Gebläse 32 wird Abgas der Abgasleitung 28 entnommen und der Düse 22 zugeführt. Die Zufuhr des Abgases zu der Düse 22 ist über eine bei 33 angedeutete Drei-Wege-Klappe regelbar. Die Rückführung des Abgases von der Drei-Wege-Klappe erfolgt über die Leitung 28b wieder in die Abgasleitung 28, und zwar wie dies aus Fig.2 ersichtlich ist, zwischen dem Schalldämpfer 29 und dem Schornstein 30.

Das von der Abgasleitung 28 abgezogene Abgas weist in den meisten Fällen eine Temperatur auf, die über 180° liegt. Bei höheren Abgastemperaturen ist die Möglichkeit gegeben, durch in die Leitung 28a eingeschaltete Wärmeaustauscher die Abgastemperatur auf die jeweils erforderliche oder gewünschte Temperatur zu bringen.

Die Anordnung der Düsen 22 erfolgt vorzugsweise in der Außenhaut 13 des Schiffskörpers, und zwar in den kritischen Außenzonen, die warm gehalten werden sollen oder in der Außenhaut der Stirnfläche 12 des Vorschiffs 10, wie in Fig.1 dargestellt. Die Anzahl der vorgesehenen Düsen 22 wird sich jeweils nach der Größe der warm zu haltenden Zone oder der Stirnfläche 12 richten. Es besteht jedoch darüber hinaus auch die Möglichkeit, in weiteren Vorschiffsbereichen oder in der Außenhaut des sich an das Vorschiff anschließenden Schiffskörpers im Unterwasserbereich Düsen anzuordnen, vermittels der eine Herabsetzung des Eisreibungswiderstandes vorgenommen werden kann, wobei dann auch alle diese Düsen mit einem Gemisch aus Abgas/Treibwasser betrieben werden.

Die in Fig. 3 dargestellte Ausführungsform zeigt ein Vorschiff 10 für ein eisbrechendes Schiff mit geneigter, vorzugsweise ebener Stirnfläche 12, die auch als konvex oder konkav gewölbte Fläche ausgebildet sein kann. Die Außenhaut 13 der Stirnfläche 12 des Vorschiffs 10 ist ebenfalls mit einer Einrichtung 120 zur Herabsetzung des Eisreibungswiderstandes versehen, wobei jedoch diese Einrichtung 120 aus einer die geneigte Stirnfläche 12 bzw. die Außenhaut 13 dieser Stirnfläche 12 erwärmenden Vorrichtung 50 besteht, so daß die Stirnfläche 12, soweit diese Reibungskontakt mit gebrochenem Eis hat, durch Zufuhr von Wärme auf einer Temperatur oberhalb des Schmelzpunktes des Eises gehalten wird. Die feste Eisdecke ist in Fig.3 bei 60 angedeutet und mit 61 sind die gebrochenen Eisschollen bezeichnet, wobei von den gebrochenen Eisschollen 61 die Eisschollen 61a,61b an der Außenwand 13 der Stirnfläche 12 des Vorschiffs 10 entlanggleiten.

Die Außenhautzonen des Schiffskörpers, in denen eine stärkere Eisreibung oder Adhäsionskräfte auftreten, können auch vom Innenraum des Schiffskörpers her erwärmt werden, wobei diese Erwärmung durch Anordnung von an die Außenhaut des Schiffskörpers grenzenden Tanks oder Kammern 51 für Wasser, Betriebsstoffe oder Flüssigladung, wobei die Tankflüssigkeiten durch Erwärmung auf mindestens eine etwas oberhalb des Gefrierpunktes des Außenwassers liegende Temperatur gebracht wird, oder durch Entlangführen heißer Maschinengase an den erforderlichen Außenhautflächen erfolgt. Auch kann die Erwärmung vom Innenraum des Schiffskörpers aus durch Entlangfördern heißer Betriebsflüssigkeiten an den erforderlichen Außenhautflächen erfolgen.

Eine vorteilhafte Ausgestaltung der Erfindung besteht darin, die kritischen Außenhautzonen durch eine wellenförmige Ausgestaltung der Außenhaut flächenmäßig zu vergrößern, und damit die Wärmeeinbringung zu verstärken. Bei zweckmäßiger Anordnung des Wellenprofils in Richtung der Stromlinien können gleichzeitig Slamming-Erscheinungen im Seegang gemildert werden.

Des weiteren besteht die Möglichkeit, die Stirnfläche 12 mit einem in der Zeichnung nicht dargestellten Kammersystem zu versehen, durch das erwärmte, d.h. heiße Abgase oder ein erwärmtes flüssiges Medium ständig hindurchgeleitet wird, welches seine Wärme an die Außenhaut 13 abgibt und diese auf die jeweils gewünschte Temperatur gebracht wird.

Ist das eisbrechende Schiff mit einem annähernd pontonförmigen Vorschiff mit zwei die größte Breite des Unterwasserschiffs bildenden Seitenkanten, die die an dem Schiffsbug hinter ihnen schmaler werdende Wasserlinie durchdringen, versehen, so können die Seitenkanten mit Heizeinrichtungen für eine erhöhte Wärmezufuhr versehen sein. Die Heinzeinrichtung ist derart regelbar ausgebildet, daß die Wärmezufuhr in den Seitenkanten eine Temperatur erzeugt, die einen den Eisverhältnissen angepaßten gewünschten Schmierfilm aus Schmelzwasser sicherstellt.

Ist das eisbrechende Schiff vorzugsweise mit einem annähernd pontonförmigen Vorschiff mit zwei die größte Breite des Unterwasserschiffes bildenden Seitenkanten versehen, die die an dem Schiffsbug hinter ihnen schmaler werdende Wasserlinie durchdringen, so ermöglicht eine derartige Vorschiffsausgestaltung mit Austrittsöffnungen für ein Abgas/Wasser-Gemisch die Überwindung der bei den bekannten Eisbrechern aufgezeigten Probleme durch Zuführen von Wärme. Dadurch, daß die gesamte Schiffsaußenhaut der geneigten Stirnfläche des Vorschiffs, an welchem bereits gebrochene Eisschollen entlanggleiten, erwärmt werden, wird die Abfuhr der Reibungswärme unmöglich, so daß auch im Stillstand des Schiffes stets ein Wasserschmierfilm erhalten bleibt, der die eingangs erwähnte doppelte Wirkung der bereits gebrochenen Eisschollen auf den Eisbrechwiderstand herabsetzt. Die Wärmezufuhr wird dabei in der Weise durchgeführt, daß ein über der Außenhaut befindliches Medium, vornehmlich Ballastwasser oder Treibstoff, mittels Heizvorrichtungen auf einer konstanten Temperatur einige Grade über dem Schmelzpunkt des Eises gehalten wird.

Vorzugsweise ist die Wasserschmierfilmdicke den jeweiligen Eisbrechzuständen optimal angepaßt, d.h. die Temperatur der Erwärmungseinrichtung ist in Anpassung an die jeweils erforderliche Schmierfilmdicke anpaßbar. Das aus den Austrittsöffnungen im Schiffsboden austretende Wasser ist umleitbar und kann ohne Luftzusatz oder Gaszusatz an den Seiten oberhalb der Seitenkanten querab zur Längsachse des Schiffes ausgestoßen werden.

Um mit einem möglichst kleinen Wärmebedarf eine optimale Wirkung zu erzielen, kann die Stirnfläche 12 mit einem Wellenprofil oder einer anderen geeigneten Profilierung versehen sein, wobei sich die Einziehungen und Erhebungen des Wellenprofils in Schiffskörperlängsrichtung erstrecken. Dadurch wird die Oberfläche der Außenhaut vergrößert und die Erwärmung der Außenhaut optimiert.

Vorzugsweise erfolgt die Erwärmung der Außenhaut 13 der Stirnfläche 12 des Vorschiffs 10 in demjenigen Bereich der Außenhaut, in dem die gebrochenen Eisschollen 61a, 61b entlanggleiten, jedoch auch eine Erwärmung der gesamten Außenhaut des Schiffskörpers im Unterwasserbereich ist möglich.

## Patentansprüche

1. Eisbrechendes Schiff mit einem oberhalb der Wasserlinie liegenden, pontonförmigen Vorschiff (10), das parallel zueinander verlaufende Seitenwände und eine sich über die gesamte Schiffsbreite erstreckende und im Unterwasserschiff eine ebene und stark nach vorn geneigte, oder von vorn nach hinten zunehmend querschiffs nach unten durchgewölbte oder durchgeknickt ausgebildete Stirnfläche (12) aufweist, wobei die die größte Breite des Unterwasserschiffs bildenden Seitenkanten (14) die an dem Schiffsbug hinter ihnen schmaler werdenden Wasserlinien durchdringen, dadurch gekennzeichnet, daß zur Verminderung der an der Außenhaut (13) der geneigten Stirnfläche (12) des Vorschiffs (10) wirkenden Adhäsions- und Reibungskräfte von Eis und von mit einer Schneedecke versehenem Eis, insbesondere der Kräfte ruhender Reibung bei einem Festkommen des Schiffes in Eishindernissen, der Außenhaut (13) bzw. den kritischen Außenhautzonen zur Erzeugung eines Flüssigkeits- bzw. Schmierfilms an der Schiffsaußenhaut die Abgase der im Schiffskörper vorhandenen abgaserzeugenden Wärmequellen zugeführt werden, wobei die Abgase der Schiffshauptantriebsmaschine (26) zwischen dieser und dem Schalldämpfer (29) von der zum Schornstein (30) führenden Abgasleitung (28) abgenommen und ungemischt oder mit Seewasser gemischt der Außenhaut (13) mit einer solchen Temperatur zugeführt wird, daß die Außenhaut auf einer konstanten und einige Grade über der Schmelzpunkttemperatur des Eises liegenden Temperatur gehalten wird, und wobei in der Außenhaut (30) Austrittsöffnungen (21) für die Abgase bzw. das Abgas/Seewasser-Gemisch angeordnet sind.

2. Eisbrechendes Schiff nach Anspruch 1, dadurch gekennzeichnet, daß kritische Außenhautzonen des Schiffskörpers (100) vom Innenraum des Schiffskörpers her erwärmt werden.

3. Eisbrechendes Schiff nach Anspruch 2, dadurch gekennzeichnet, daß die Erwärmung vom Innenraum des Schiffskörpers aus durch Entlangführen heißer Maschinengase an den kritischen Außenhautzonen erfolgt.

4. Eisbrechendes Schiff nach einem der Ansprüche 1 bis 3, dadurch gekennzeichnet, daß im Bereich der Wasserlinie im Vorschiff (10) des Schiffskörpers (100) ein Wellenprofil angeordnet ist, dessen Wellentäler in Stromlinienrichtung verlaufen.

## Claims

1. Icebreaking ship with a pontoon-like foreship (10) lying above the waterline, which has sidewalls that proceed parallelly to each other and, extending across the entire width of the ship in the underwater hull, a plane frontal area (12) strongly inclined toward the front, or, from the front to the rear, constructed athwartships so as to be increasingly downwardly curved or downwardly bent, in which the lateral edges (14) form the greatest width of the underwater hull, which, on the ship's bow, penetrate waterlines that become narrower behind them, characterized in that, in order to reduce the forces of adhesion and the frictional forces acting upon the skin (13) of the inclined frontal area (12) of the foreship (10) produced by ice and by ice with a snow cover, more particularly the latent frictional forces when the ship is caught in ice obstacles, the waste gases of the waste gas-generating heat sources in the hull are supplied to the skin (13) or to the critical skin zones for the production of a film of liquid or a lubricating film on the ship's skin, the waste gases of the ship's main propelling engine (26) between the latter and the muffler (29) of the waste gas main (28) leading to the stack (30) being collected and supplied either unmixed or mixed with sea water to the skin (13) at such a temperature that the skin is maintained at a constant temperature which lies a few degrees above the melting point of the ice, and in which, in the skin (13), discharge orifices (21) for the waste gases or the waste gas and sea water mixture are provided.

2. Icebreaking ship according to Claim 1, characterized in that critical skin zones of the hull (100) are heated from the interior of the hull.

3. Icebreaking ship according to Claim 2, characterized in that the heating from the interior of the hull is effected by hot engine gases being conducted along the critical skin zones.

4. Icebreaking ship according to any of Claims 1 to 3, characterized in that, within the area of the waterlines in the foreship (10) of the hull (100), a wave-like profile is disposed, whose wave troughs proceed in the streamline direction.

## Revendications

1. Navire brise-glace avec un avant (10) en forme de ponton, situé au-dessus de la ligne de flottaison qui présente des parois latérales parallèles et une face (12) qui s'étend sur toute la largeur du navire qui est plane dans le dessous du navire et qui est fortement inclinée vers l'avant ou qui est bombée vers le bas de l'avant vers l'arrière de manière croissante en travers du navire ou qui est configurée en étant infléchie, les arêtes latérales (14) qui forment la plus grande largeur du dessous de navire pénétrant les lignes de flottaison qui se rétrécissent derrière elles à la proue du navire, caractérisé en ce que, pour réduire les forces d'adhésion et de friction de la glace et de la glace recouverte d'une couche de neige qui agissent sur le bordé (13) de la face inclinée (12) de l'avant (10), en particulier les forces de friction à l'état immobile lorsque le navire s'échoue dans des obstacles de glace, les gaz perdus des sources de chaleur existantes dans le corps du navire qui produisent des gaz perdus sont amenés au bordé (13) ou aux zones critiques du bordé pour produire un film de liquide ou de graissage sur le bordé du navire, les gaz perdus de la machine de la commande principale du navire (26) étant prélevés entre celle-ci et le silencieux (29) par la conduite de gaz perdus (28) qui mène à la cheminée (30) et amenés au bordé (13) sans être mélangés ou en étant mélangés à de l'eau de mer à une température telle que le bordé est maintenu à une température constante située à quelques degrés audessus de la température du point de la glace fondante, des orifices de sortie (21) étant ménagés dans le bordé (30) pour les gaz perdus et/ou le mélange gaz perdus/eau de mer.

2. Navire brise-glace selon la revendication 1, caractérisé en ce que les zones critiques du bordé du corps du navire (100) sont réchauffées à partir de l'intérieur du corps du navire.

3. Navire brise-glace selon la revendication 2, caractérisé en ce que le réchauffement à partir de l'intérieur du corps du navire se fait en faisant passer des gaz de machine chauds le long des zones critiques du bordé.

4. Navire brise-glace selon l'une des revendications 1 à 3, caractérisé en ce qu'un profilé ondulé est placé dans la zone de la ligne de flottaison de l'avant (10) du corps du navire (100), profilé dont les creux sont dans le sens des lignes aérodynamiques.
